# EUROPÄISCHE PATENTSCHRIFT

(11) **EP 0 412 400 B1**
(45) Veröffentlichungstag und Bekanntmachung des Hinweises auf die Patenterteilung: **02.03.1994**
(21) Anmeldenummer: 90114613.4
(22) Anmeldetag: 30.07.1990
(51) Int. Cl.: E02F 9/24, E02F 9/20, E02F 3/84, E02F 3/26, E02F 3/18

(54) **Kollisionsschutzeinrichtung für Fördergeräte**
Collision safety device for earth moving machines
Dispositif de sécurité pour empêcher la collision d'engins de terrassement

(30) Priorität: 08.08.1989 DE 3926224
(43) Veröffentlichungstag der Anmeldung: 13.02.1991
(73) Patentinhaber: SIEMENS AKTIENGESELLSCHAFT, 80333 München (DE); Rheinbraun Aktiengesellschaft, 50935 Köln (DE); IBEO INGENIEURBÜRO FÜR ELEKTRONIK UND OPTIK J. HIPP + G. BRÖHAN, D-22179 Hamburg (DE)
(72) Erfinder: Heimes, Edmund, D-8521 Möhrendorf (DE); Nüsslin, Hans-Jörg, D-8520 Erlangen (DE); Hipp, Johann, D-2000 Hamburg 71 (DE); Hartlief, Franz-Josef, D-5020 Frechen-Grefrath (DE); Fassbender, Franz-Arno, D-5010 Bergheim-Ahe (DE); Eckoldt, Ralf, D-5000 Köln 1 (DE); Henning, Peter Dr., D-5160 Düren (DE)
(74) Vertreter: Fuchs, Franz-Josef, Dr.-Ing.

(56) Entgegenhaltungen:
- EP-A- 0 072 567
- EP-A- 0 087 198
- DE-A- 2 541 405
- US-A- 2 561 152

## Beschreibung

Die Erfindung betrifft ein Tagebau-Fördergerät, insbesondere Bagger mit einem Ausleger und mit einer Kollisionsschutzeinrichtung zum Schutz des Auslegers vor Kollisionen mit möglichen Kollisionsobjekten im Arbeitsbereich des Fördergerätes, wobei die Kollisionsschutzeinrichtung einen an dem Fördergerät angeordneten Strahlungssender/-empfänger zur Abtastung des Arbeitsbereiches des Fördergerätes aufweist.

Ein derartiges Tagebau-Fördergerät mit einer Kollisionsschutzeinrichtung bei einem Schaufelradbagger ist aus der DE-A-1 634 712 bekannt, wobei die Abtastung möglicher Kollisionsobjekte mit Hilfe von Strahlen, wie z. B. von Ultraschallwellen, elektromagnetischen Schwingungen oder photoelektrischen Lichtschranken als eine Alternative zu einer mechanischen Abtastung angegeben ist. Wie jedoch die Abtastung mit Hilfe der Strahlen realisiert werden soll, ist der DE-A-1 634 712 nicht zu entnehmen.

Aus der EP-A-0 192 993 ist ein Verfahren zur dreidimensionalen optischen Erfassung von Objekten mit Hilfe eines periodisch intensitätsmodulierten oder gepulsten Lasers bekannt, wobei Laufzeitunterschiede des von dem Objekt reflektierten und mit einem Empfänger erfaßten Lichts in Form von Helligkeitsunterschieden erfaßt und in Höhenstufen des Objekts umgerechnet werden. Zur vollständigen Ausleuchtung des Objekts ist zwischen diesem und dem Laser eine Strahlaufweitungsoptik angeordnet, mit der das Laserlicht zu einem Strahlungskegel aufgeweitet wird. Da das Objekt an unterschiedlichen Stellen unterschiedliche Reflexionseigenschaften aufweisen kann, wird von diesem zunächst ein allgemeines Grauwertbild erzeugt, das als Referenzbild für die Umrechnung der von den Laufzeitunterschieden abhängigen Helligkeitsunterschiede in die Höhenstufen dient.

Aus der Zeitschrift "Braunkohle", 41 (1989), Heft 5, Seiten 148 - 150, ist die Verwendung von Rotationslasern bei Schaufelradbaggern im Tagebau bekannt, wobei mit dem Laser direkt auf einen zugehörigen Empfänger gemessen wird. Eine Abtastung des Arbeitsbereichs des Schaufelradbaggers ist nicht vorgesehen.

Schließlich ist aus der DE-A-34 11 540 ein Verfahren zur Fördervolumenmessung bei Bandförderern bekannt, wobei die Oberfläche des Schüttgutes quer zur Förderrichtung an mehreren Meßpunkten mit Hilfe von nach dem Impuls-Laufzeitmeßprinzip arbeitenden Laserentfernungsmeßgeräten abgetastet wird. Dabei ist für jeden Meßpunkt jeweils ein Laserentfernungsmeßgerät vorgesehen, so daß sich die Anzahl der benötigten Geräte nach der Breite des Bandförderers richtet.

Es ist Aufgabe der Erfindung, eine Kollisionsschutzeinrichtung für Bagger, Fördergeräte, Schüttgutaufnehmer-Schüttgutabsetzer oder dergleichen anzugeben, mit der die vorstehenden Nachteile vermieden werden. Insbesondere soll eine berührungsfreie Objekterfassung auf größere Entfernungen möglich sein. Damit kann dann der Bewegungsbereich des Fördergerätes besser ausgenutzt und die Sicherheit gegen Kollisionen unter Berücksichtigung des Bremsweges erhöht werden.

Die Aufgabe wird erfindungsgemäß dadurch gelöst, daß bei dem Tagebau-Fördergerät der eingangs angegebenen Art der Strahlungssender/-empfänger ein Laserscanner ist, der einen gepulsten Laserstrahl zur linien- oder rasterartigen Abtastung des Arbeitsbereiches des Fördergerätes erzeugt, und daß dem Laserscanner ein Rechner nachgeordnet ist, in dem die Winkellage und, durch Auswertung der Laufzeit der Impulse des Laserstrahls der Abstand der abgetasteten Kollisionsobjekte ermittelt wird. Mit Hilfe der erfindungsgemäßen Erfassung von Kollisionsmöglichkeiten aller Art durch einen Laserstrahl kann die Kollisionssicherheit auch bei Tagebau-Fördergeräten erheblich verbessert werden. Das gepulste Laserlicht hat eine hohe Energiedichte und ist gegen Umwelteinflüsse relativ unempfindlich. Die erhaltene Reflektion ist hoch, so daß eine solche Einrichtung besonders sicher betrieben werden kann. Je nach Wellenlänge des verwendeten Laserlichtes können erhebliche Entfernungen überbrückt werden. Durch eine Anzeige mit Hilfe einer Rechnerauswertung ergibt sich darüber hinaus die Möglichkeit, den Arbeitsbereich des Fördergerätes in bisher unerreichter Weise zu überwachen. Die Überwachung ist dabei auf wesentlich größere Entfernungen als bisher möglich. Je nach Anbringungsart des Laserscanners am Fördergerät oder an seinen Auslegern kann dabei ein allgemeiner oder ein spezieller Kollisionsschutz, z. B. an Böschungskanten, erreicht werden. Die Anbringung des Laserscanners kann dabei je nach der zu lösenden Aufgabe variiert werden.

Das Abtasten erfolgt im einfachsten Fall durch eine Linienabtastung in Bewegungsrichtung des Fördergerätes oder seiner Ausleger, wobei vorteilhaft einfach ein scheibenförmiger oder scheibensegmentförmiger Bereich gegen Kollisionen überwacht werden kann. Eine Vergrößerung des Überwachungsbereiches ist dabei durch eine Abstrahlung des Laserstrahls rasterartig über einen vorgegebenen Raumwinkel insbesondere zeilenweise wie bei einer Fernsehkamera oder durch kegel- oder kugelförmige Abstrahlbereiche möglich. Hierfür sind lediglich durch einfache optische Einrichtungen erreichbare Schwenkbewegungen notwendig.

Die Arbeitssicherheit des erfindungsgemäßen Tagebau-Fördergerätes wird erhöht, wenn in dem Rechner eine Freiraumberechnung durchgeführt wird und insbesondere, wenn dieser Freiraum auf einem Bildschirm dargestellt wird. So lassen sich die Veränderungen des Freiraumes auch visuell erfassen und überwachen. In die Darstellung kann dabei auch noch ein Sicherheitsraum eingefügt werden, dessen Erreichen optisch oder akustisch angezeigt wird. Dieser Sicherheitsbereich kann durch eine Restwegberechnung in bezug auf die Kollisionsobjekte ermittelt werden, so daß stets für eine Abbremsung und einen Stopp der bewegten Teile des Fördergerätes vor einem Hindernis gesorgt wird. Die Erkennung des Sicherheitsbereiches erhöht die Sicherheit vor Kollisionen erheblich.

Zur weiteren Erhöhung der Sicherheit ist vorgesehen, daß der Laserscanner von Zeit zu Zeit auf Kontrollmarkierungen messend ausgebildet ist. Hierdurch kann zum einen eine beständige Funktionskontrolle durchgeführt werden, desweiteren ist aber auch noch eine Positionierung des Laserscanners oder der bewegten Teile des Fördergerätes im Raum möglich. Die Kontrollmarkierungen können fortlaufend, z. B. bei schienengebundenen Fördergeräten, aber auch schrittweise, versetzt und neu ausgerichtet werden. So ist ein Fortschritt der Kontrollmarkierungen mit dem Arbeitsfortschritt gewährleistet.

Von besonderem Vorteil ist es, wenn in dem Rechner Konturen von Kollisionsobjekten gespeichert sind, die mit den Konturen der erfaßten Objekte verglichen werden. Hierdurch kann vorteilhaft der Kollisionsschutz erweitert werden auf eine allgemeine Information über die Gestalt der im Bereich der Kollisionsschutzeinrichtung liegenden Objekte, z. B. Böschungen. Desweiteren ist eine Aussage über die korrekte Annäherung an Objekte, die z. B. den Arbeitsbereich begrenzen, möglich. Informationen dieser Art sind für die Steuerung des Fördergerätes und seiner Einzelteile von erheblichem Interesse.

Weitere Vorteile und Einzelheiten der Erfindung ergeben sich aus der nachfolgenden Beschreibung eines Ausführungsbeispieles anhand der Zeichnung und in Verbindung mit den Unteransprüchen. Es zeigen:
- FIG 1: die Erfindung in Prinzipdarstellung mit einer Anbringung der Kollisionsschutzeinrichtung am Pylon eines Schaufelradbaggers von der Seite,
- FIG 2: eine Anordnung der Kollisionsschutzeinrichtung am Schaufelradausleger von oben und
- FIG 3: ein Blockschaltbild der Einrichtung mit ihrem Rechner in vereinfachter Form.

In FIG 1 ist mit 1 das schematisch angedeutete Fördergerät bezeichnet, das in dem Ausführungsbeispiel einen Schaufelradbagger darstellt. Auf dem Fördergerät 1 ist eine einen Laserscanner aufweisende Kollisionsschutzeinrichtung 2 angeordnet, die gegenüber dem Fördergerät 1 unabhängig verschwenkbar ist. Die Verschwenkung erfolgt vorteilhaft nach einem vorgegebenen Programm, das sich an dem vorgesehenen Arbeitsbereich des Fördergerätes 1 orientiert. Die Position des Laserscanners 2 ist vorteilhaft so gewählt, daß ein von dem Fördergerät 1 möglichst ungestörtes Abtasten des Arbeitsbereiches des Fördergerätes 1 möglich ist.

Das Fördergerät 1, in dem hier dargestellten Beispiel ein Schaufelradbagger, ist auf einem Fahrgestell 3 angeordnet, das über die Laufwerke 4 verfahrbar ist. Das Schaufelrad 5 arbeitet auf ein Förderband 6, das das geförderte Material auf ein weiterführendes Band 8 abgibt. Unter dem Förderband 6 ist im Bereich des Baggers 1 eine Schürze 7 angeordnet, die herabfallendes Material ableitet. Der Bagger 1 steht auf dem Grund 9, über dem sich in dem Beispiel abzutragendes Material 10 befindet. Oben wird das abzutragende Material 10 durch eine Deckschicht 11 begrenzt, auf der sich auch Kollisionsobjekte 12 befinden können. In diesem Fall, für den mechanische Sensoren keine Lösungsmöglichkeit bieten, ist ein möglichst hoher Standort des Laserscanners 2 angezeigt.

Von dem Laserscanner 2 gehen Laserstrahlen 14 aus, die in den Punkten 13 auf das abzubauende Material und auf Kollisionsobjekte 12 treffen. Die Kollisionsobjekte 12 sind vielfältiger Natur; es kann sich sowohl um Felsbrocken, eingefallene Böschungsteile, die Kante einer Abbaukontur als auch um liegengebliebene Maschinen aller Art oder sogar um Teile anderer Fördervorrichtungen handeln. In allen Fällen muß für ein rechtzeitiges Bremsen und Abstoppen der Bewegungen des Fördergerätes 1 und seiner einzelnen Teile, z. B. 5 oder 6, Sorge getragen werden.

Eine Anbringung von Laserscannern 15 und 16 zu beiden Seiten eines Schaufelrades 23 zeigt FIG 2. Das Schaufelrad 23 ist mit seiner Achse 24 im Ausleger 20 etwa in der Ebene gelagert, in der sich die Laserscanner 15 und 16 befinden. Diese senden, ähnlich wie in FIG 1 gezeigt, fortlaufend gepulste Laserstrahlen aus, die entlang der Scanlinien 18 und 19 je eine Ebene vor und hinter dem Schaufelrad 23 fortlaufend abtasten und die Abbaufront 21 sowie die Einzelheiten auf der Oberfläche, wie den Felsbrocken 22, erfassen. Die gepulsten Laserstrahlen haben bei einer Pulsdauer von einigen Nanosekunden, vorteilhaft 1-2 Nanosekunden, eine Pulsfrequenz im Kilohertzbereich. So ist eine einwandfreie Auswertung der Laufdauer der Impulse möglich. Bei statistischer Auswertung einer großen Impulszahl ergibt sich mit im Handel befindlichen Elektronikbausteinen eine Meßgenauigkeit von einigen Millimetern.

Es ist besonders vorteilhaft, wenn, wie FIG 2 zeigt, sowohl in Arbeitsrichtung vor dem Schaufelrad 23 ein Laserscanner 16 angeordnet ist als auch dahinter. Hierdurch kann sowohl ein Kollisionsschutz in beiden Richtungen erreicht werden, als auch mit dem Fördervorgang zusammenhängende Daten fortlaufend ermittelt werden, die der Regelung des Abbauvorganges dienen können.

In FIG 3 bezeichnen 25 die, falls vorteilhaft, nach allen Richtungen innerhalb einer Halbkugel, abgestrahlten Laserstrahlen, die in einem Laserscanner 28 erzeugt werden.

Wie sich aus dem Blockschaltbild in FIG 3 ergibt, werden die Werte aus der Objekterfassung durch die Laserstrahlen 25 in der Kollisionsschutzeinrichtung zunächst einem Auswertegerät 26 zugeführt, das diese einem Rechner 27 aufgibt. Dieser ermittelt den Abstand und die Winkellage des Objektes 12 oder 22 und errechnet den noch verbliebenen Freiraum sowie bei einer weiteren Annäherung des Fördergerätes 1 oder eines seiner Teile an das Kollisionsobjekt 12 bzw. 22 den Restweg, der zur sicheren Abbremsung und zum Stopp der bewegten Teile notwendig ist. Von dem Rechner 27, der vorzugsweise einen Monitor 30 aufweist, werden Steuersignale 29 zur Abbremsung oder zum Stopp des Fördergerätes 1 oder seiner einzelnen Teile abgegeben. Die weitere Steuerung der Bewegungen erfolgt nunmehr visuell geführt von Hand.

## Patentansprüche

1. Tagebau-Fördergerät, insbesondere Bagger (1), mit einem Ausleger (20) und mit einer Kollisionsschutzeinrichtung zum Schutz des Auslegers (20) vor Kollisionen mit möglichen Kollisionsobjekten (12, 22) im Arbeitsbereich des Fördergerätes (1), wobei die Kollisionsschutzeinrichtung einen an dem Fördergerät (1) angeordneten Strahlungssender/-empfänger (2, 15, 16, 28) zur Abtastung des Arbeitsbereiches des Fördergerätes (1) aufweist,
**dadurch gekennzeichnet**,
daß der Strahlungssender/-empfänger (2, 15, 16, 28) ein Laserscanner ist, der einen gepulsten Laserstrahl (14, 25) zur linien- oder rasterartigen Abtastung des Arbeitsbereiches des Fördergerätes (1) erzeugt, und daß dem Laserscanner (2, 15, 16, 28) ein Rechner (27) nachgeordnet ist, in dem die Winkellage und, durch Auswertung der Laufzeit der Impulse des Laserstrahls (14, 25) der Abstand der abgetasteten Kollisionsobjekte (12, 22) ermittelt wird.

2. Tagebau-Fördergerät nach Anspruch 1,
**dadurch gekennzeichnet**,
daß der Laserscanner (2, 15, 16, 28) ein Festkörperlaser ist und daß die Wellenlänge des Laserstrahls (14, 25) im Infrarotbereich liegt.

3. Tagebau-Fördergerät nach Anspruch 2,
**dadurch gekennzeichnet**,
daß die Impulsdauer einige Nanosekunden beträgt und die Pulsfrequenz im Kilohertzbereich liegt.

4. Tagebau-Fördergerät nach Anspruch 1, 2 oder 3,
**dadurch gekennzeichnet**,
daß zur Erhöhung der Meßgenauigkeit der Rechner (27) zur statistischen Auswertung einer großen Zahl von Impulsen des Laserstrahls (14, 25) ausgebildet ist.

5. Tagebau-Fördergerät nach Anspruch 1, 2, 3 oder 4,
**dadurch gekennzeichnet**,
daß der Laserstrahl (14, 25) scheibenförmig oder in Scheibensegmenten abgestrahlt wird.

6. Tagebau-Fördergerät nach Anspruch 1, 2, 3 oder 4,
**dadurch gekennzeichnet**,
daß der Laserstrahl (14, 25) rasterförmig über einen vorgegebenen Raumwinkel, insbesondere zeilenweise abgestrahlt wird.

7. Tagebau-Fördergerät nach einem der vorangehenden Ansprüche,
**dadurch gekennzeichnet**,
daß in dem Rechner (27) eine Freiraumberechnung durchgeführt wird.

8. Tagebau-Fördergerät nach einem der vorangehenden Ansprüche,
**gekennzeichnet** durch einen Bildschirm (30) zur Kollisionsobjekt-Anzeige insbesondere in Form einer Freiraumdarstellung.

9. Tagebau-Fördergerät nach Anspruch 7 oder 8,
**dadurch gekennzeichnet**,
daß in dem Rechner (27) eine Restwegberechnung in bezug auf die Kollisionsobjekte (12, 22) unter Berücksichtigung des Bremsweges des Tagebau-Fördergerates (1) durchgeführt wird.

10. Tagebau-Fördergerät nach einem der vorangehenden Ansprüche,
**dadurch gekennzeichnet**,
daß der Laserscanner (2, 15, 16, 28) von Zeit zu Zeit auf Positions- und Kontrollmarkierungen an dem Fördergerät (1) messend ausgebildet ist.

11. Tagebau-Fördergerät nach einem der vorangehenden Ansprüche,
**dadurch gekennzeichnet**,
daß in dem Rechner (27) Konturen von Kollisionsobjekten (12, 22) gespeichert sind, die mit den Konturen der erfaßten Objekte (12, 22), insbesondere zur Annäherungssteuerung, verglichen werden.

## Claims

1. Open-cast mining conveyor appliance, especially excavator (1), with a jib (20) and with a collision safety device for protecting the jib (20) against collisions with possible collision objects (12, 22) in the working range of the conveyor appliance (1), the collision safety device having a radiation transmitter/receiver (2, 15, 16, 28), arranged on the conveyor appliance (1), for scanning the working range of the conveyor appliance (1), characterized in that the radiation transmitter/receiver (2, 15, 16, 28) is a laser scanner which generates a pulsed laser beam (14, 25) for the linear or grid-like scanning of the working range of the conveyor appliance (1), and in that the laser scanner (2, 15, 16, 28) is followed by a computer (27), in which the angular position and, by evaluation of the transit time of the pulses of the laser beam (14, 25), the distance of the scanned collision objects (12, 22) are determined.

2. Open-cast mining conveyor appliance according to Claim 1, characterized in that the laser scanner (2, 15, 16, 28) is a solid-state laser, and in that the wavelength of the laser beam (14, 25) is in the infrared range.

3. Open-cast mining conveyor appliance according to Claim 2, characterized in that the pulse duration amounts to a few nanoseconds and the pulse frequency is in the kilohertz range.

4. Open-cast mining conveyor appliance according to Claim 1, 2 or 3, characterized in that, to increase the measuring accuracy, the computer (27) is designed for statistical evaluation of a large number of pulses of the laser beam (14, 25).

5. Open-cast mining conveyor appliance according to Claim 1, 2, 3 or 4, characterized in that the laser beam (14, 25) is radiated in disk form or in disk segments.

6. Open-cast mining conveyor appliance according to Claim 1, 2, 3 or 4, characterized in that the laser beam (14, 25) is radiated in a grid-like manner over a predetermined solid angle, in particular line by line.

7. Open-cast mining conveyor appliance according to one of the preceding claims, characterized in that free-space computation, is carried out in the computer (27).

8. Open-cast mining conveyor appliance according to one of the preceding claims, characterized by a display screen (30) for indicating collision objects, especially in the form of a free-space representation.

9. Open-cast mining conveyor appliance according to Claim 7 or 8, characterized in that remaining-distance computation, in respect of the collision objects (12, 22), with allowance for the braking distance of the open-cast mining conveyor appliance (1), is carried out in the computer (27).

10. Open-cast mining conveyor appliance according to one of the preceding claims, characterized in that the laser scanner (2, 15, 16, 28) is designed to measure position markings and check markings on the conveyor appliance (1) from time to time.

11. Open-cast mining conveyor appliance according to one of the preceding claims, characterized in that contours of collision objects (12, 22), which are compared with the contours of the recorded objects (12, 22), especially for proximity control, are stored in the computer (27).

## Revendications

1. Dispositif d'excavation de mine à ciel ouvert, notamment excavateur à godets (1), comportant un bras en console (20) et un dispositif de protection contre les collisions servant à protéger le bras en console (20) vis-à-vis de collisions avec d'éventuels objets de collision (12, 22) dans la zone de travail du dispositif d'excavation (1), le dispositif de protection contre les collisions possédant un émetteur/récepteur de rayonnement (2,15,16,28) disposé sur le dispositif d'excavation (1) et servant à explorer la zone de travail du dispositif d'excavation (1),
caractérisé par le fait que l'émetteur/récepteur de rayonnement (2, 15, 16, 28) est un dispositif de balayage laser, qui produit un faisceau laser pulsé (14, 25), servant à réaliser l'exploration selon un balayage de lignes ou un balayage de trame de la zone de travail du dispositif d'excavation (1), et qu'en aval du dispositif de balayage laser (2, 15, 16, 28) est raccordé un calculateur (27), dans lequel sont déterminées la position angulaire et, au moyen de l'évaluation du temps de propagation des impulsions du faisceau laser (14, 25), la distance des objets de collision explorés (12, 22).

2. Dispositif d'excavation de mine à ciel ouvert suivant la revendication 1, caractérisé par le fait que le dispositif de balayage laser (2, 15, 16, 28) est un laser à corps solide et que la longueur d'onde du faisceau laser (14, 25) se situe dans la gamme infrarouge.

3. Dispositif d'excavation de mine à ciel ouvert suivant la revendication 2, caractérisé par le fait que la durée des impulsions est égale à quelques nanosecondes et que la fréquence des impulsions se situe dans la gamme des kilohertz.

4. Dispositif d'excavation de mine à ciel ouvert suivant la revendication 1, 2 ou 3, caractérisé par le fait que pour accroître la précision de mesure, le calculateur (27) est conçu pour réaliser l'évaluation statistique d'un grand nombre d'impulsions du faisceau laser (14, 25).

5. Dispositif d'excavation de mine à ciel ouvert suivant la revendication 1, 2, 3 ou 4, caractérisé par le fait que Le faisceau laser (14, 25) est émis avec une forme de disque ou bien de segments de disque.

6. Dispositif d'excavation de mine à ciel ouvert suivant la revendication 1, 2, 3 ou 4, caractérisé par le fait que le faisceau laser (14, 25) est émis de manière à réaliser un balayage de trame dans un angle solide prédéterminé, notamment ligne par ligne.

7. Dispositif d'excavation de mine à ciel ouvert suivant l'une des revendications précédentes, caractérisé par le fait qu'un calcul de l'espace libre est exécuté dans le calculateur (27).

8. Dispositif d'excavation de mine à ciel ouvert suivant l'une des revendications précédentes, caractérisé par un écran (30) servant à afficher les objets de collision, notamment sous la forme d'une représentation de l'espace libre.

9. Dispositif d'excavation de mine à ciel ouvert suivant la revendication 7 ou 8, caractérisé par le fait qu'un calcul du trajet résiduel par rapport aux objets de collision (12, 22) est exécuté dans le calculateur (27) en tenant compte de la distance de freinage du dispositif (1) d'excavation de mine à ciel ouvert.

10. Dispositif d'excavation de mine à ciel ouvert suivant l'une des revendications précédentes, caractérisé par le fait que le dispositif de balayage laser (2, 15, 16, 28) est agencé de manière à mesurer de temps à autres des marques de position et de commande sur le dispositif d'excavation (1).

11. Dispositif d'excavation de mine à ciel ouvert suivant l'une des revendications précédentes, caractérisé par le fait que dans le calculateur (27) sont mémorisés des contours d'objets de collision (12, 22), qui sont comparés aux contours des objets détectés (12, 22), notamment pour une commande d'approche.
